# EUROPÄISCHE PATENTSCHRIFT

(11) **EP 2 311 575 B1**
(45) Veröffentlichungstag und Bekanntmachung des Hinweises auf die Patenterteilung: **25.12.2013**
(21) Anmeldenummer: 10011453.7
(22) Anmeldetag: 29.09.2010
(51) Int. Cl.: B05B 11/00

(54) **Austragvorrichtung**
Dispenser
Distributeur

(30) Priorität: 13.10.2009 DE 102009049903
(43) Veröffentlichungstag der Anmeldung: 20.04.2011
(62) Teilanmeldung aus: 12169520.9
(73) Patentinhaber: Aptar Radolfzell GmbH, 78315 Radolfzell (DE)
(72) Erfinder: Auerbach,Judith, 78345 Radolfzell (DE); Eberhard, Thomas, 78315 Radolfzell (DE); Graf, Wilfried, 78315 Radolfzell (DE)
(74) Vertreter: Klement, Lukas

(56) Entgegenhaltungen:
- EP-B1- 1 051 262
- DE-U1- 29 908 923
- FR-A1- 2 682 305

## Beschreibung

### Stand der Technik

Die Erfindung betrifft eine Austragvorrichtung zum Austrag von insbesondere pharmazeutischen Flüssigkeiten nach dem Oberbegriff von Anspruch 1.

Derartige Austragvorrichtungen sind aus dem Stand der Technik bekannt. Ihre Besonderheit liegt darin, dass bei aufgesetzter Kappe eine Betätigung nicht möglich ist. Somit wird insbesondere das versehentliche Betätigen wirksam verhindert.

Eine derartige Austragvorrichtung ist beispielsweise aus der EP 1 051 262 B1 bekannt. Die dort gezeigte und beschriebene Austragvorrichtung weist an einer Kappe zwei Fortsätze auf, die sich durch Ausnehmungen eines Außengehäuses der Austragvorrichtung hindurch in diese hinein erstrecken und im aufgesetzten Zustand der Kappe eine Verlagerung der Betätigungshandhabe zumindest insoweit blockieren, dass kein vollständiger Austragvorgang möglich ist.

Die Austragvorrichtung der EP 1 051 262 B1 ist trotz der betätigungshindernden Wirkung der Kappe jedoch nicht als wirksamer Schutz vor einer missbräuchlichen Betätigung durch Kinder geeignet, da die Fortsätze an der Kappe die Nutzung eines komplexeren Kappentyps, beispielsweise eines kindergesicherten Drehverschlusses, verhindern. Die Gefahr ist daher groß, dass Kinder erfolgreich die Kappe vom Außengehäuse lösen oder durch Aufbringen einer hohen Kraft auf die Betätigungshandhabe die Kappe aus ihrer Schutzstellung abheben und somit Zugang zu der dann austragbaren pharmazeutischen Flüssigkeit erhalten können.

Aus der gattungsbildenden DE 29908923 U1, Ausführungsbeispiel der Fig. 28, ist ein Spender bekannt, der einen Auslöseknopf aufweist, der bei Betätigung die Kraft einer vorgespannten Feder freigibt, so dass es zur Kompression einer Pumpkammer und damit zu einem Austragvorgang kommt. Der Auslösknopf ist für eine Betätigungsbewegung quer zur Austragrichtung vorgesehen. Ein mit dem Auslösknopf verbundener Sicherungssteg gestattet diese Bewegung jedoch nur, wenn eine Kappe des Spenders zuvor abgenommen wurde.

Aus der FR 2682305 A1, Ausführungsbeispiel der Fig. 6, ist ein Spender bekannt, der ebenfalls über einen radial beweglichen Auslöseknopf verfügt. Dieser ist erst nach Entfernen einer Kappe zugänglich. Weiterhin verfügt dieser Spender auch über in der Kappenbereich ragende Fortsätze, die bewirken, dass bei Aufsetzen der Kappe nach einem Austrag der Spender für den Folgeaustrag gespannt wird.

### Aufgabe und Lösung

Aufgabe der Erfindung ist es, eine gattungsgemäße Austragvorrichtung dahingehende weiterzubilden, dass diese einen sichereren Schutz vor der missbräuchlichen Verwendung durch Kinder bietet und/oder eine flexiblere Verwendung von Kappentypen gestattet.

Erfindungsgemäß wird dies durch eine Gestaltung einer Austragvorrichtung gemäß Anspruch 1 bewirkt.

Bei einer erfindungsgemäßen Gestaltung ist vorgesehen, dass das Sperrglied, das der Wirkkopplung zwischen Kappe und Betätigungshandhabe dient, nicht kappenseitig vorgesehen ist, sondern stattdessen an der Betätigungshandhabe angebracht ist bzw. zumindest mit dieser zwangsgekoppelt ist. Nach Abnahme der Kappe bleibt das Sperrglied somit an der dann einsatzbereiten Austragvorrichtung und ist zumindest teilweise durch das Außengehäuse der Austragvorrichtung davor geschützt, beschädigt zu werden.

Das Sperrglied und die Ausnehmung im Außengehäuse, durch die das Sperrglied in den Kappenbereich hindurchragt, wenn die Betätigungshandhabe betätigt wird, sind derart an die Kappe angepasst, dass das Sperrglied dann, wenn die Kappe in ihrer Schutzstellung angeordnet ist, mit dieser kollidiert, sobald die Betätigungshandhabe betätigt wird und bevor ein vollständiger Austragvorgang bewirkt werden kann. Als Schutzstellung im Sinne der Erfindung wird die Endlage der Kappe beim Aufsetzen auf das Außengehäuse angesehen. Die Ausnehmung weist vorzugsweise eine Größe auf, die nur geringfügig größer ist als der Querschnitt des Sperrgliedes, da das Sperrglied durch die Ausnehmung vorzugsweise nur hindurchbewegt wird, ohne quer zur Erstreckungsrichtung innerhalb der Ausnehmung beweglich sein zu müssen.

Aufgrund der Tatsache, dass das Sperrglied nicht an der Kappe vorgesehen ist, bedarf es keiner speziellen Anforderung an die Kappe. Diese kann somit alle aus dem Stand der Technik üblichen Gestaltungen annehmen und insbesondere auch als dafür ausgebildet sein, durch eine andere als eine Linearbewegung auf das Außengehäuse aufgesetzt und von diesem abgenommen zu werden. So kann die Kappe beispielsweise als Gewindekappe ausgebildet sein, die ein Innengewinde aufweist, mit dem sie auf ein Außengewinde am Außengehäuse der Austragvorrichtung aufgeschraubt werden kann. Eine solche Gewindekappe stellt für Kleinkinder bereits eine erhebliche Hürde dar und ist insbesondere auch aufgrund der Selbsthemmung des Gewindes durch eine erhebliche Kraftbeaufschlagung der Betätigungshandhabe nicht zu überwinden.

Die Fördereinrichtung einer erfindungsgemäßen Austragvorrichtung ist als Pumpe ausgebildet, die eine Pumpkammer aufweist, deren Inhalt durch eine Kraftbeaufschlagung der Betätigungshandhabe unter Druck gesetzt werden kann. Die Verlagerung der Betätigungshandhabe durch die manuelle Kraftbeaufschlagung erfolgt gegen die Kraft eine Rückhubfeder. Die Fördereinrichtung und die Rückhubfeder sind erfindungsgemäß Teil eines in die Austragvorrichtung eingesetzten Pumpspenders sein, der darüber hinaus auch den Flüssigkeitsspeicher umfasst

Von besonderem Vorteil ist es, wenn die Gewindekappe als Sicherheitsgewindekappe ausgebildet ist und als solche einen Innenabschnitt mit Gewinde und einen von außen zugänglichen Außenabschnitt aufweist, wobei der Außenabschnitt zur drehfesten Kopplung mit dem Innenabschnitt axial gegenüber dem Innenabschnitt verlagerbar ist. Hierdurch wird ein erhöhtes Maß an Sicherheit erreicht, welches es Kindern und insbesondere Kleinkindern besonders erschwert, Medium aus der Austragvorrichtung auszutragen.

Von besonderem Vorteil ist es weiterhin, wenn das Sperrglied derart ausgebildet ist, dass es sowohl in der betätigten als auch in der unbetätigten Relativstellung der Betätigungshandhabe zum Außengehäuse zumindest abschnittsweise in der Ausnehmung des Außengehäuses angeordnet ist. Hierdurch ist die Ausnehmung stets verschlossen, sodass ein Eindringen von Schmutz verhindert wird. Insbesondere wird durch eine derartige permanente Anordnung des Sperrgliedes in der Ausnehmung erreicht, das nach der Einführung des Sperrgliedes in die Ausnehmung während des Montagevorgangs keine weiteren Einführvorgänge während des Betriebes erforderlich sind, sodass ein etwaiges Verkanten des Sperrgliedes an der Ausnehmung nicht zu befürchten ist.

Das Sperrglied kann durch die Betätigungshandhabe mittelbar bewegt werden, beispielsweise um eine von der Betätigungshandhabe abweichenden Bewegungsgeschwindigkeit oder eine abweichende Bewegungsrichtung aufzuweisen. Als besonders vorteilhaft wird es jedoch angesehen, wenn das Sperrglied ortsfest zu Betätigungshandhabe and dieser angebracht ist oder sogar einstückig an einem Hauptabschnitt der Betätigungshandhabe angeformt ist, da somit eine besonders unmittelbare Wirkung der Kappe in ihrer Schutzstellung auf die Bewegbarkeit der Betätigungshandhabe erzielt wird. Bei solchen Gestaltungen folgt das Sperrglied stets unmittelbar der Bewegung der Betätigungshandhabe. Sobald das Sperrglied aufgrund einer aufgesetzten Kappe nicht weiter bewegt werden kann, endet auch die Möglichkeit, die Betätigungshandhabe weiter zu bewegen, so dass ein Austragvorgang nicht erzielt werden kann.

Von besonderem Vorteil ist weiterhin, wenn zwei Sperrglieder vorgesehen sind, die sich zumindest in der betätigten Stellung der Betätigungshandhabe jeweils durch bezogen auf die Austragöffnung gegenüberliegende Ausnehmungen im Außengehäuse erstrecken. Durch diese Gestaltung mit zwei Sperrgliedern wird ein höheres Maß an Sicherheit erreicht. Von besonderem Vorteil ist eine Gestaltung, bei der am Außengehäuse bezogen auf die Austragöffnung gegenüberliegend zueinander zwei Fingerauflageflächen vorgesehen sind, wobei die Fingerauflageflächen in Umfangsrichtung versetzt zu den Ausnehmungen angeordnet sind, vorzugsweise um 90° versetzt.

### Kurzbeschreibung der Zeichnungen

Weitere Aspekte und Vorteile der Erfindung ergeben sich außer aus den Ansprüchen auch aus der nachfolgenden Beschreibung eines Ausführungsbeispiels der Erfindung, das anhand der Figuren erläutert wird. Dabei zeigen:
- Fig. 1: eine Explosionsdarstellung einer Ausführungsform einer erfindungsgemäßen Austragvorrichtung der Erfindung, und
- Fig. 2a bis 2c: die Austragvorrichtung der Fig. 1 in einem gesicherten Zustand, einem ungesicherten unbetätigtem Zustand und einem betätigtem Zustand.

### Detaillierte Beschreibung des Ausführungsbeispiels

Die Fig. 1 und 2a bis 2c zeigen eine Ausführungsform einer erfindungsgemäßen Austragvorrichtung.

Diese wird hinsichtlich Ihrer Teilkomponenten zunächst anhand der Fig. 1 und 2a erläutert. Die erfindungsgemäße Austragvorrichtung weist ein Gehäuse 10 auf, welches aus zwei miteinander fest verbundenen Teilabschnitten 12, 14 besteht. In diesem Gehäuse ist ein Betätigungsabschnitt 30, bestehend aus zwei im Betrieb zueinander ortsfesten Abschnitten 30a, 30b, in Richtung eines Pfeils 2 verschiebbar angeordnet. Die Betätigungshandhabe 30 weist eine in etwa becherförmige Gestalt auf und nimmt einen Pumpspender 50 auf, der in nicht näher dargestellter Art und Weise einen Flüssigkeitsspeicher 52, eine Pumpeinrichtung 54 sowie einen gegenüber dem Flüssigkeitsspeicher 52 verlagerbaren Auslassstutzen 56 aufweist. Die Pumpeinrichtung 54 ist dafür ausgebildet, durch eine Relativverlagerung des Auslassstutzens 56 gegen die Kraft einer im Pumpspender vorgesehenen Rückhubfeder in Richtung des Flüssigkeitsspeichers 52 betätigt zu werden. Der Auslassstutzen 56 ist in ein Ansatzstück 16 eingesetzt, welches am Gehäuse 10 angeformt ist. Innerhalb des Ansatzstückes 16 verläuft ein Flüssigkeitskanal 18 der zu einer Austragöffnung 20 führt.

Die Austragvorrichtung ist dafür ausgebildet, dass durch eine mittels manueller Kraftbeaufschlagung bewirkte Verlagerung der Betätigungshandhabe 30 und damit des Flüssigkeitsspeichers 52 des Pumpspenders 50 gegenüber dem Gehäuse 10 und damit dem im Gehäuse 10 fest fixierten Auslassstutzen 56 ein Austragvorgang erzielt wird. Durch die dabei fortschreitende Verlagerung der Betätigungshandhabe wird eine Pumpkammer im Pumpspender 50 kontinuierlich komprimiert, so dass Flüssigkeit aus der Pumpkammer in Richtung des Auslassstutzens 56 herausgedrückt wird. Die durch den Auslassstutzen 56 ausgebrachte Flüssigkeit strömt in den Kanal 18 und wird so bis zur Austragöffnung 20 gefördert.

Wie insbesondere aus der Darstellung der Fig. 1 und der Fig. 2a, linke Seite, hervorgeht, sind am Betätigungsabschnitt 30 zwei Fortsätze 32 einstückig angebracht, die sich in Richtung von Ausnehmungen 22 des Gehäuses 10 erstrecken. Im gesicherten Zustand der Fig. 2a sowie im entsicherten und unbetätigtem Zustand der Fig. 2b ragen diese Fortsätze 32 nicht über die Ausnehmungen 22 nach außen hinaus.

Zur Sicherung der Austragvorrichtung der Fig. 1 und 2a bis 2c ist eine Sicherheitskappe 70 vorgesehen. Diese ist als Schraubkappe ausgebildet und weist hierfür ein Innengewinde 72 auf, welches zum Zusammenwirken mit einem am Gehäuse 10 vorgesehenen Außengewinde 24 ausgebildet ist.

Das Innengewinde 72 ist an einem Innenbauteil 74 der Kappe 70 vorgesehen. Das Innenbauteil ist von außen nicht unmittelbar zugänglich, sondern durch ein Außenbauteil 76 abgeschirmt. Dieses Außenbauteil 76 ist in Richtung des Pfeils 4 gegenüber dem Innenbauteil 74 verlagerbar. An der Stirnseite 75 des Innenbauteils 74 sowie der korrespondierenden Innenseite 78 des Außenbauteils 76 sind formschlüssig zusammenwirkende Fortsätze und Ausnehmungen angebracht, die bei Kraftbeaufschlagung des Außenbauteils 76 in Richtung des Innenbauteils 74 einen Formschluss bewirken, durch den die beiden Bauteile 74, 76 drehfest miteinander verbunden sind, sodass durch Verdrehen des Außenbauteils 76 um die durch den Pfeil 4 definierte Achse auch das Innenbauteil 74 verdreht werden kann und die Kappe 70 somit in Ihrer Gesamtheit vom Außengewinde 24 des Gehäuses 10 abgeschraubt werden kann.

Das Innenbauteil 74 weist auf seiner zum Gehäuse 10 hinweisenden Seite einen umlaufenden Sicherungsflansch 77 auf. Dieser kommt im gesicherten Zustand der Fig. 2a zum Anliegen auf der Oberfläche des Gehäuses 10. Dabei ist der Flansch so geformt, dass er in der Schutzstellung der Kappe 70 der Fig. 2a unmittelbar oberhalb der Ausnehmungen 22 angeordnet ist.

Dies bewirkt, dass in der in Fig. 2a dargestellten Schutzstellung der Kappe 70 eine Bewegung des Betätigungsabschnittes 30 in Richtung des Pfeils 2a gegenüber dem Gehäuse 10 blockiert ist. Eine Verlagerung des Betätigungsabschnitts 30 wird dadurch unterbunden, dass im Zuge einer solchen Verlagerung die Fortsätze 32 mit der Kappe 70, genauer mit dem Sicherungsflansch 77, kollidieren. Bei aufgesetzter Kappe 70 ist somit kein Austragvorgang zu bewirken.

Erst wenn die Kappe 70 abgeschraubt wurde und dadurch der Zustand der Fig. 2b erzielt wurde, ist es möglich, durch eine Kraftbeaufschlagung des Betätigungsabschnittes 30 in Richtung des Pfeils 2a den Betätigungsabschnitt 30 gegenüber dem Gehäuse 10 zu verlagern, sodass hierdurch ein Austragvorgang in der oben beschriebenen Art und Weise erreicht wird, also ein Sprühstrahl 8 durch die Austragöffnung 20 erfolgt. Wie die linke Darstellung der Fig. 2c zeigt, werden während des Austragvorgangs die Sperrglieder 32 nach oben aus den Ausnehmungen 22 herausgeschoben, wobei dies aufgrund der entfernten Kappe 70 ungehindert möglich ist.

## Patentansprüche

1. Austragvorrichtung zum Austrag von Flüssigkeiten mit
- einem einen Innenraum umgebenden Außengehäuse (10),
- einer Austragöffnung (20),
- einer Kappe (70), die in einer auf das Außengehäuse (10) aufgesetzten Schutzstellung die Austragöffnung (20) bedeckt und
- einer Betätigungshandhabe (30),
wobei
- mindestens ein gegenüber dem Außengehäuse (10) verlagerbares Sperrglied (32) vorgesehen ist, dessen Bewegung gegenüber dem Außengehäuse (10) mit der Bewegung der Betätigungshandhabe (30) zwangsgekoppelt ist, wobei dieses Sperrglied (32) sich zumindest in einer betätigten Relativstellung der Betätigungshandhabe (30) durch eine Ausnehmung (22) des Außengehäuses (10) in einen Kappenbereich erstreckt, in dem die Kappe (70) in ihrer Schutzstellung angeordnet ist,
- die Kappe (70) und die Betätigungshandhabe (30) derart zusammenwirken, dass eine Verlagerung der Betätigungshandhabe (30) mechanisch blockiert ist, wenn die Kappe (70) in ihrer Schutzstellung angeordnet ist,
**dadurch gekennzeichnet, dass**
- ein Pumpspender (50) vorgesehen ist mit
- einem Flüssigkeitsspeicher (52),
- einem Auslassstutzen (56)
- einer durch die Betätigungshandhabe (30) betätigten Fördereinrichtung (54) zur Förderung von Flüssigkeit aus dem Flüssigkeitsspeicher (52) zur Austragöffnung (20) durch Relativverlagerung des Auslassstutzens (56) gegen die Kraft einer im Pumpspender (50) vorgesehenen Rückhubfeder in Richtung des Flüssigkeitsspeichers (52) und
- die Betätigungshandhabe (30) durch Kraftbeaufschlagung der Betätigungshandhabe (30) in Richtung der Verlagerungsrichtung (2a) gemeinsam mit dem Flüssigkeitsspeicher (52) gegenüber dem Außengehäuse (10) zwischen einer unbetätigten Relativstellung und einer betätigten Relativstellung verlagerbar ist.

2. Austragvorrichtung nach Anspruch 1,
**dadurch gekennzeichnet, dass**
die Kappe (70) als Gewindekappe (70) ausgebildet ist, insbesondere als Sicherheitsgewindekappe (70) mit einem Innenabschnitt (74) mit Gewinde (72) und einem von außen zugänglichen Außenabschnitt (76), der zur drehfesten Kopplung mit dem Innenabschnitt (74) axial gegenüber dem Innenabschnitt (74) verlagerbar ist.

3. Austragvorrichtung nach Anspruch 1 oder 2,
**dadurch gekennzeichnet, dass**
das Sperrglied (32) derart ausgebildet ist, dass es sowohl in der betätigten als auch in der unbetätigten Relativstellung der Betätigungshandhabe (30) zumindest abschnittsweise in der Ausnehmung (22) des Außengehäuses (10) angeordnet ist.

4. Austragvorrichtung nach einem der vorstehenden Ansprüche,
**dadurch gekennzeichnet, dass**
das Sperrglied (32) einstückig an einem Hauptabschnitt (30b) der Betätigungshandhabe (30) angeformt ist.

5. Austragvorrichtung nach einem der vorstehenden Ansprüche,
**dadurch gekennzeichnet, dass**
zwei Sperrglieder (32) vorgesehen sind, die sich zumindest in der betätigten Relativstellung der Betätigungshandhabe (30) jeweils durch bezogen auf die Austragöffnung (20) gegenüberliegende Ausnehmungen (22) im Außengehäuse (10) erstrecken.

6. Austragvorrichtung nach Anspruch 5,
**dadurch gekennzeichnet, dass**
am Außengehäuse (10) bezogen auf die Austragöffnung (20) gegenüberliegend zueinander zwei Fingerauflageflächen vorgesehen sind, wobei die Fingerauflageflächen in Umfangsrichtung versetzt zu den Ausnehmungen (22) angeordnet sind, vorzugsweise um 90° versetzt.

## Claims

1. A dispenser for discharging liquids, comprising
- an outer housing (10) surrounding an interior space,
- a discharge opening (20),
- a cap (70) which in a protective position placed on the outer housing (10) covers the discharge opening (20), and
- an actuating handle (30),
wherein
- at least one locking element (32) displaceable relative to the outer housing (10) is provided, movement of the locking element relative to the outer housing (10) being in positive coupling to the movement of the actuating handle (30), said locking element (32) at least in an actuated relative position of the actuating handle (30) extending through a recess (22) of the outer housing (10) into a cap zone, in which the cap (70) is arranged in its protective position,
- the cap (70) and the actuating handle (30) cooperate in such a manner that displacement of the actuating handle (30) is blocked mechanically, when the cap (70) is arranged in its protective position,
**characterized in that**
- a pump dispenser (50) is provided, comprising
- a liquid reservoir (52),
- an outlet port (56),
- a feeding device (54) to be actuated by the actuating handle (30) for feeding liquid from the liquid reservoir (52) to the discharge opening (20) by relative displacement of the outlet port (56) against the force of a return spring provided in the pump dispenser (50) in the direction of the liquid reservoir (52), and
- the actuating handle (30) is capable of being displaced in the direction of the displacement direction (2a) together with the liquid reservoir (52) relative to the outer housing (10) between a non-actuated relative position and an actuated relative position by applying force to the actuating handle (30).

2. The dispenser according to claim 1, **characterized in that**
the cap (70) is a threaded cap (70), in particular a safety threaded cap (70), with an internal section (74) provided with a thread (72) and an external section (76) accessible from the exterior and for rotationally fixed coupling to the internal section (74) the external section (76) is capable of being displaced axially relative to the internal section (74).

3. The dispenser according to claim 1 or 2, **characterized in that**
the locking element (32) is configured such that both in the actuated relative position and in the non-actuated relative position of the actuating handle (30) the locking element is located in the recess (22) of the outer housing (10) at least in sections.

4. The dispenser according to any one of the preceding claims, **characterized in that**
the locking element (32) is integrally molded to a main section (30b) of the actuating handle (30).

5. The dispenser according to any one of the preceding claims, **characterized in that**
two locking elements (32) are provided, each extending at least in the actuated relative position of the actuating handle (30) through recesses (22) in the outer housing (10) disposed opposite relative to the discharge opening (20).

6. The dispenser according to claim 5, **characterized in that**
on the outer housing (10) relative to the discharge opening (20) two finger rests are provided opposite to one another, wherein the finger rests are arranged circumferentially offset to the recesses (22), preferably offset by 90° (degrees of angle).

## Revendications

1. Distributeur pour la distribution de liquides, comprenant
- un boîtier extérieur (10) entourant un espace intérieur,
- une ouverture de distribution (20),
- un capuchon (70) qui recouvre l'ouverture de distribution (20) dans une position de protection placée sur le boîtier extérieur (10) et
- une poignée d'actionnement (30),
- au moins un organe de blocage (32) pouvant être déplacé par rapport au boîtier extérieur (10) étant prévu, dont le mouvement par rapport au boîtier extérieur (10) est accouplé de manière forcée au mouvement de la poignée d'actionnement (30), cet organe de blocage (32) s'étendant, au moins dans une position relative actionnée de la poignée d'actionnement (30), à travers un évidement (22) du boîtier extérieur (10) dans une région de capuchon dans laquelle le capuchon (70) est disposé dans sa position de protection,
- le capuchon (70) et la poignée d'actionnement (30) coopérant de telle sorte qu'un déplacement de la poignée d'actionnement (30) soit bloqué mécaniquement lorsque le capuchon (70) est disposé dans sa position de protection,
**caractérisé en ce que**
- un distributeur à pompe (50) est prévu, lequel comprend
- un réservoir de liquide (52),
- une tubulure de sortie (56),
- un dispositif de transport (54) actionné par la poignée d'actionnement (30) pour transporter le liquide hors du réservoir de liquide (52) jusqu'à l'ouverture de distribution (20) par déplacement relatif de la tubulure de sortie (56), à l'encontre de la force d'un ressort à course de retour prévu dans le distributeur à pompe (50), en direction du réservoir de liquide (52) et
- la poignée d'actionnement (30), par application d'une force sur la poignée d'actionnement (30) dans la direction de déplacement (2a), peut être déplacée conjointement avec le réservoir de liquide (52) par rapport au boîtier extérieur (10) entre une position relative non actionnée et une position relative actionnée.

2. Distributeur selon la revendication 1,
**caractérisé en ce que**
le capuchon (70) est réalisé sous forme de capuchon fileté (70), en particulier sous forme de capuchon fileté de sécurité (70) comprenant une partie interne (74) pourvue d'un filetage (72) et une partie externe (76) accessible depuis l'extérieur, laquelle partie externe peut être déplacée axialement par rapport à la partie interne (74) en vue de l'accouplement solidaire en rotation à la partie interne (74).

3. Distributeur selon la revendication 1 ou 2,
**caractérisé en ce que**
l'organe de blocage (32) est réalisé de telle sorte qu'il soit disposé au moins en partie dans l'évidement (22) du boîtier extérieur (10) non seulement dans la position relative actionnée mais aussi dans la position relative non actionnée de la poignée d'actionnement (30).

4. Distributeur selon l'une quelconque des revendications précédentes,
**caractérisé en ce que**
l'organe de blocage (32) est formé d'une seule pièce sur une section principale (30b) de la poignée d'actionnement (30).

5. Distributeur selon l'une quelconque des revendications précédentes,
**caractérisé en ce que**
deux organes de blocage (32) sont prévus, lesquels s'étendent, au moins dans la position relative actionnée de la poignée d'actionnement (30), respectivement à travers des évidements (22) dans le boîtier extérieur (10) qui sont opposés par rapport à l'ouverture de distribution (20).

6. Distributeur selon la revendication 5,
**caractérisé en ce que**
deux surfaces d'appui pour les doigts opposées l'une à l'autre par rapport à l'ouverture de distribution (20) sont prévues sur le boîtier extérieur (10), les surfaces d'appui pour les doigts étant disposées de manière décalée par rapport aux évidements (22) dans la direction périphérique, de préférence de manière décalée de 90°.
